# FASCICULE DE BREVET EUROPEEN

(11) **EP 1 194 902 B1**
(45) Date de publication et mention de la délivrance du brevet: **26.04.2006**
(21) Numéro de dépôt: 99973921.2
(22) Date de dépôt: 17.06.1999
(51) Int. Cl.: G07B 5/08, G07B 1/00

(54) **DISPOSITIF DE TRAITEMENT DE TITRES A DETECTEUR D'EPAISSEUR**
VORRICHTUNG ZUR VERARBEITUNG VON FAHRKARTEN MIT DETEKTOR ZUR BESTIMMUNG DER DICKE
TICKET PROCESSING DEVICE WITH THICKNESS SENSOR

(43) Date de publication de la demande: 10.04.2002
(73) Titulaire: IER SA, 92156 Suresnes Cedex (FR)
(72) Inventeur: GLIZE, Jean-Pierre, F-78400 Chatou (FR)
(74) Mandataire: Plaçais, Jean Yves
(86) Numéro de dépôt international: PCT/FR1999/001466
(87) Numéro de publication internationale: WO 2000/079491

(56) Documents cités:
- EP-A- 0 171 380
- EP-A- 0 814 316
- WO-A-88/08962
- US-A- 4 391 387
- PATENT ABSTRACTS OF JAPAN vol. 1996, no. 04, 30 avril 1996 (1996-04-30) -& JP 07 314848 A (NEC NIIGATA LTD), 5 décembre 1995 (1995-12-05)

## Description

La présente invention se rapporte à un dispositif de traitement de titres à détecteur d'épaisseur.

Elle trouve une application dans le traitement des titres de transport, notamment aérien ou ferroviaire, comportant des informations magnétiques.

Dans les publications de Brevets EP 0 325 516 et EP 0 325 515, la Demanderesse a déjà décrit un dispositif de traitement de titres comprenant un poste d'introduction, un poste de délivrance, un poste d'inscription/lecture magnétique et un poste d'impression thermique.

Pour l'inscription/lecture magnétique, des moyens d'entraînement sont aptes à entraîner au moins un titre selon un tronçon interne bidirectionnel allant du poste d'introduction jusqu'au poste de délivrance, via le poste d' inscription/lecture magnétique.

En pratique, le poste d'inscription/lecture magnétique comprend une ou deux têtes d'inscription/lecture magnétique.

Le document WO 88/08962 décrit un dispositif de traitement de titres connu comprenant un poste d'inscription/lecture magnétique, un poste d'impression, et différentes dispositions pour la détection de doubles, à partir de cartes prédécoupées. Ce système est relativement compliqué.

La Demanderesse s'est posée le problème de fournir un détecteur d'épaisseur simplifié afin de déterminer les éventuels doubles de titres qui passent devant le poste d'inscription/lecture magnétique.

La présente invention apporte justement une solution à ce problème.

Elle porte sur un dispositif de traitement de titres, en particulier de titres de transport comportant des informations magnétiques, suivant la revendication 1.

Ainsi, grâce à l'invention, il est possible de détecter les éventuels doubles de titres, sensiblement au moment de l'inscription/lecture magnétique du titre.

Selon une caractéristique importante de l'invention, le détecteur de pression comprend une jauge de contrainte montée sur une lame de ressort en contact avec l'organe presseur, et des moyens de traitement sont propres à recevoir le signal délivré par la jauge, afin d'en déduire l'épaisseur et/ou le nombre de titres entraînés simultanément devant la tête d'inscription/lecture magnétique.

De préférence, les moyens de traitement comprennent un montage en pont de résistances propre à recevoir le signal délivré par la jauge de contrainte, et un amplificateur opérationnel propre à recevoir les signaux issus du montage en pont de résistances.

En pratique, un convertisseur analogique/numérique est propre à convertir le signal de sortie de l'amplificateur opérationnel en un signal numérique, et les moyens de traitement sont aptes à traiter ledit signal numérique ainsi converti afin d'en déduire l'épaisseur et/ou le nombre de titres entraînés simultanément devant la tête d'inscription/lecture magnétique.

D'autres caractéristiques et avantages de l'invention apparaîtront à la lumière de la description détaillée ci-après et des dessins dans lesquels :
- la figure 1 est une vue latérale d'un dispositif de traitement de titres destiné à être équipé d'un détecteur de pression selon l'invention;
- les figures 2A et 2B sont des vues montrant en détail les moyens essentiels du détecteur de pression selon l'invention et;
- la figure 3 représente schématiquement le montage électrique du détecteur de pression selon l'invention.

Les dessins annexés comportent à de nombreux titres des éléments de caractère certain. Ils pourront donc, non seulement servir à éclairer la description ci-après, mais aussi contribuer à la définition de l'invention, le cas échéant.

En référence à la figure 1, le dispositif de traitement de titres DIS, est par exemple celui décrit dans la Demande de Brevet déposée au nom de la Demanderesse, le même jour que la présente Demande, et sous le titre "Dispositif de traitement de titres à impression thermique et inscription/lecture magnétique selon un trajet interne en circuit fermé" (publication WO 00/79487 A1). On pourra s'y référer pour plus de détails.

En bref, le dispositif de traitement de titres DIS comprend un poste d'introduction PIN, un poste de délivrance DEL, un poste d'inscription/lecture magnétique PIL et un poste d'impression thermique TT.

La bande de titres est conduite devant un poste d'inscription/lecture magnétique PIL, comprenant une première tête d'inscription magnétique TM1, suivie d'une seconde tête TM2, de lecture magnétique.

En variante, le poste d'inscription/lecture magnétique PIL ne comprend qu'une seule tête magnétique. Dans ce cas, la bande défile plusieurs fois devant l'unique tête magnétique.

Pour l'inscription/lecture magnétique bidirectionnelle, des moyens d'entraînement sont prévus pour être aptes à entraîner un titre selon un tronçon interne bidirectionnel, allant du poste d'introduction jusqu'à un poste de délivrance, via le poste d'inscription/lecture magnétique.

En pratique, les moyens d'entraînement bidirectionnel (selon les sens F1-F2) comprennent une courroie C1 qui s'enroule sur des galets 4 et 6 via les têtes TM1 et TM2, et s'enroule sur des galets 8 et 10 pour continuer le trajet interne. La courroie Cl est entraînée en circuit fermé grâce à un galet moteur 12, enroulé sur l'arbre moteur du moteur M1.

Une fois que l'inscription magnétique des informations a été achevée sur un titre conservé, suivie de sa lecture immédiate, la bande est conduite selon un canal de guidage CGl devant un poste de découpe COU.

En référence aux figures 2A et 2B, on retrouve le poste d'inscription/lecture magnétique PIL, avec sa ou ses têtes d'inscription/lecture magnétique TM1 et TM2 et un organe presseur OP monté en regard de la ou des têtes d'inscription/lecture magnétique.

Un détecteur optique 111 est disposé en amont du poste d'inscription/lecture magnétique PIL, selon le sens F1. Le détecteur optique sert à synchroniser l'inscription/lecture magnétique et à initialiser la mesure d'épaisseur que l'on décrira plus en détail ci-après.

L'organe presseur OP comprend une surface d'appui 110 comprenant une lèvre d'entrée 112 et une lèvre de sortie 114. Les lèvres 112 et 114 sont recourbées vers l'extérieur du trajet du titre. La surface d'appui 110 est montée pivotante par rapport à un axe 116 perpendiculaire à la direction de défilement du titre à l'aide d'un levier 118 en forme de bras 119.

Selon l'invention, une jauge de contrainte 120 est montée sur un rappel élastique, ici une lame de ressort plane 122 dont l'extrémité libre 124 est en contact avec le levier 118. L'extrémité libre 124 de la lame de ressort 122 est avantageusement en forme de crochet dont la partie courbe 125 est en contact avec le bras du levier.

La déformation de la jauge 120 est liée à la déformation de la partie plane de la lame ressort 122, elle-même fonction de la pression appliquée sur le bras 119 de levier 118, c'est-à-dire la pression appliquée par le ou les titres sur la surface d'appui 110.

Des moyens de traitement 130 sont prévus pour recevoir le signal délivré par la jauge de contrainte 120 afin d'en déduire l'épaisseur et/ou le nombre de titres entraînés simultanément devant la tête d'inscription/lécture magnétique.

En référence à la figure 3, les moyens de traitement 130 comprennent un montage en pont de résistances R1, R2 et R3 propre à recevoir le signal délivré par la jauge de contrainte 120.

Un amplificateur opérationnel 132 reçoit les signaux issus du montage en pont de résistances R1, R2 et R3. Le montage en pont R1, R2 et R3 est du type "Wheatstone" dans lequel la jauge représente la quatrième valeur résistive.

Cette quatrième valeur résistive varie en fonction de la déformation de la jauge. Les résistances R1, R2 et R3 sont réglées afin que le pont soit proche de l'équilibre dans les conditions normales de consigne.

Tout écart par rapport à ces conditions de consigne entraîne un déséquilibre du pont, lequel provoque une variation de la tension de sortie V de l'amplificateur opérationnel 132. Cette tension est ensuite utilisée par les moyens de traitement afin d'en déduire une épaisseur et ainsi le nombre de titres entraînés simultanément devant la ou les têtes TM1 et TM2. En numérique, un convertisseur analogique/numérique 134 convertit le signal de sortie V de l'amplificateur opérationnel 132 en un signal numérique.

Des moyens de traitement numérique UC, par exemple selon un logiciel approprié, traitent le signal numérique ainsi converti, afin d'en déduire l'épaisseur du titre appliqué devant la tête d'inscription/lecture magnétique et déterminer ainsi les éventuels doubles ou triples.

En pratique, le montage en pont de résistances R1, R2, R3 est agencé de telle sorte que le signal délivré par la jauge de contrainte en l'absence de titres de transport correspond à une valeur de repos.

Le logiciel est adapté pour déduire de l'épaisseur ainsi détectée l'éventualité de passage simultané de 1, 2 ou 3 titres de transport devant la tête d'inscription/lecture magnétique.

Avantageusement, un procédé d'échantillonnage de la mesure d'épaisseur est prévu pendant l'inscription/lecture magnétique. Ce procédé consiste à acquérir l'épaisseur du titre à une fréquence choisie, par exemple tous les centimètres. Un traitement de ces échantillons permet d'éliminer les valeurs aberrantes de mesure pouvant être provoquées localement par les plis ou salissures des titres.

Bien entendu, la présente invention n'est pas limitée au mode de réalisation décrit, mais s'étend au contraire à toute variante incluse dans le cadre des revendications ci-après.

## Revendications

1. Dispositif de traitement de titres, en particulier de titres de transport comportant des informations magnétiques, du type comprenant :
- au moins une tête d'inscription/lecture magnétique (TM1, TM2);
- des moyens d'entraînement (Cl) propres à entraîner au moins un titre devant la tête d'inscription/lecture magnétique,
- un organe presseur (OP) disposé en regard de la tête et propre à presser au moins un titre devant la tête d'inscription/lecture magnétique, afin de permettre l'*inscription*/*lecture magnétique sur le titre,*
**caractérisé en ce qu'**il comprend en outre un détecteur de pression (120) *interagissant élastiquement* (122, 124) *avec* l'organe presseur (OP) et propre à délivrer un signal proportionnel à la déformation dudit détecteur, ladite déformation étant fonction du déplacement de l'organe presseur (OP) provoqué par le passage d'un ou plusieurs titres *devant la tête d'inscription*/*lecture magnétique,* sensiblement au moment de l'inscription/lecture magnétique.

2. Dispositif selon la revendication 1, **caractérisé en ce que** le détecteur de pression (120) comprend une jauge de contrainte montée sur une lame de ressort (122) en contact avec l'organe presseur (OP), et **en ce que** le dispositif comprend des moyens de traitement (UC) propres à recevoir le signal délivré par la jauge afin d'en déduire l'épaisseur et/ou le nombre de titres entraînés simultanément devant la tête d'inscription/lecture magnétique.

3. Dispositif selon la revendication 2, **caractérisé en ce que** les moyens de traitement (UC) comprennent un montage en pont de résistances (R1, R2, R3) propre à recevoir le signal délivré par la jauge de contrainte (120), et un amplificateur opérationnel (132) propre à recevoir les signaux issus du montage en pont de résistances (R1, R2, R3).

4. Dispositif selon la revendication 3, **caractérisé en ce qu'**il comprend un convertisseur analogique/numérique (134) propre à convertir le signal de sortie de l'amplificateur opérationnel (132) en un signal numérique, les moyens de traitement (UC) étant aptes à traiter ledit signal numérique ainsi converti afin d'en déduire l'épaisseur et/ou le nombre de titres entraînés simultanément devant la tête d'inscription/lecture magnétique.

5. Dispositif selon l'une des revendications 2 à 4, **caractérisé en ce qu'**il comprend en outre un détecteur optique (111) monté en amont de la tête d'inscription/lecture magnétique et propre à délivrer des informations, aptes à être traitées par les moyens de traitement (UC) afin de synchroniser l'inscription/lecture magnétique et initialiser la mesure d'épaisseur.

6. Dispositif selon l'une des revendications précédentes, **caractérisé en ce qu'**il comprend en outre des moyens d'échantillonnage de la mesure d'épaisseur, propres à échantillonner l'acquisition de la mesure de l'épaisseur, à une fréquence choisie et pendant l'inscription/lecture magnétique de la piste magnétique du titre.

## Claims

1. Device for processing tickets, in particular transport tickets, comprising magnetic data of the type comprising:
- at least one magnetic recording/scanning head (TM1, TM2);
- drive means (C1) capable of driving at least one ticket in front of the magnetic recording/scanning head,
- a pressing element (OP) disposed opposite the head and capable of pressing at least one ticket in front of the magnetic recording/scanning head in order to allow magnetic recording/scanning on the ticket, **characterised in that** it further comprises a pressure detector (120) interacting resiliently (122, 124) with the pressing element (OP) and being capable of providing a signal proportional to the deformation of said detector, said deformation being a function of the displacement of the pressing element (OP) caused by the passage of one or more tickets in front of the magnetic recording/scanning head substantially at the moment of magnetic recording/scanning.

2. Device according to claim 1, **characterised in that** the pressure detector (120) comprises a strain gauge mounted on a spring blade (122) in contact with the pressing element (OP), and **in that** the device comprises processing means (UC) capable of receiving the signal provided by the gauge in order to derive therefrom the thickness and/or the number of tickets being driven simultaneously in front of the magnetic recording/scanning head.

3. Device according to claim 2, **characterised in that** the processing means (UC) comprise a bridge assembly of resistances (R1, R2, R3) capable of receiving the signal provided by the strain gauge (120) and an operational amplifier (132) capable of receiving the signals from the bridge assembly of resistances (R1, R2, R3).

4. Device according to claim 3, **characterised in that** it comprises analog to digital converter (134) capable of converting the output signal of the operational amplifier (132) into a digital signal, the processing means (UC) being capable of processing the digital signal thus converted in order to derive therefrom the thickness and/or the number of tickets driven simultaneously in front of the magnetic recording/scanning head.

5. Device according to one of claims 2 to 4, **characterised in that** it further comprises an optical detector (111) mounted upstream of the magnetic recording/scanning head and capable of providing information capable of being processed by the processing means (UC) in order to synchronise the magnetic recording/scanning and initializing the thickness measurement.

6. Device according to one of the preceding claims, **characterised in that** it further comprises sampling means for the thickness measurement capable of sampling the thickness measurement acquisition at a selected frequency and during the magnetic recording/scanning of the magnetic strip of the ticket.

## Patentansprüche

1. Vorrichtung zur Verarbeitung von Karten, insbesondere von Fahrkarten, die magnetische Daten aufweisen, von der Art die aufweist:
- wenigstens einen Magnet-Schreib-/Lesekopf (TM1, TM2);
- Antriebseinrichtungen (C1), die in der Lage sind, wenigstens eine Karte vor dem Magnet-Schreib-/Lesekopf vorbeizubewegen,
- einem Druckorgan (OP), das gegenüber dem Kopf angeordnet ist, und in der Lage ist, wenigstens eine Karte vor den Magnet-Schreib-/Lesekopf zu drücken, um das magnetische Schreiben/Lesen auf der Karte zu ermöglichen,
**dadurch gekennzeichnet, dass** sie darüber hinaus einen Druckmessfühler (120) aufweist, der elastisch (122, 124) mit dem Druckorgan (OP) zusammenwirkt, und in der Lage ist, ein Signal proportional zur Verformung des Messfühlers zu liefern, wobei die Verformung in Abhängigkeit von der Bewegung des Druckorgans (OP) ist, hervorgerufen vom Vorbeibewegen einer oder mehrerer Karten vor dem Magnet-Schreib-/Lesekopf, im Wesentlichen im Augenblick des magnetischen Schreibens/Lesens.

2. Vorrichtung nach Anspruch 1, **dadurch gekennzeichnet, dass** der Druckmessfühler (120) einen Dehnungsmessstreifen aufweist, der auf einem Federblatt (122) in Berührung mit dem Druckorgan (OP) angebracht ist, und dass die Vorrichtung Verarbeitungseinrichtungen (UC) aufweist, die in der Lage sind, das von dem Dehnungsmessstreifen gelieferte Signal zu empfangen, um davon die Dicke und/oder die Anzahl der Karten die gleichzeitig vor dem Magnet-Schreib-/Lesekopf vorbeibewegt werden, abzuleiten.

3. Vorrichtung nach Anspruch 2, **dadurch gekennzeichnet, dass** die Verarbeitungseinrichtungen (UC) eine Widerstandsbrückenbeschaltung (R1, R2, R3) aufweisen, die in der Lage ist, das von dem Dehnungsmessstreifen (120) gelieferte Signal zu empfangen, und einen Operationsverstärker (132) aufweisen, der in der Lage ist, die von der Widerstandsbrückenbeschaltung (R1, R2, R3) gelieferten Signale zu empfangen.

4. Vorrichtung nach Anspruch 3, **dadurch gekennzeichnet, dass** sie einen analog/numerischen Wandler (134) aufweist, der in der Lage ist, das Ausgangssignal des Operationsverstärkers (132) in ein numerisches Signal umzuwandeln, wobei die Verarbeitungseinrichtungen (UC) in der Lage sind, das numerische Signal, das so konvertiert ist, zu verarbeiten, um davon die Dicke und/oder die Anzahl der gleichzeitig vor dem Magnet-Schreib-/Lesekopf vorbeibewegten Karten abzuziehen.

5. Vorrichtung nach einem der Ansprüche 2 bis 4, **dadurch gekennzeichnet, dass** sie darüber hinaus einen optischen Detektor (111) aufweist, der stromauf des Magnet-Schreib-/Lesekopfs angeordnet ist, und in der Lage ist, Informationen zu liefern, die geeignet sind, durch die Verarbeitungseinrichtungen (UC) verarbeitet zu werden, um das magnetische Schreiben/Lesen zu synchronisieren und die Dickenmessung anzuregen.

6. Vorrichtung nach einem der vorhergehenden Ansprüche, **dadurch gekennzeichnet, dass** sie darüber hinaus Probenahmeeinrichtungen der Dickenmessung aufweist, die in der Lage sind, die Erfassung der Dickenmessung bei einer ausgewählten Frequenz und während des magnetischen Schreibens/Lesens des Magnetbandes der Fahrkarte auszuwählen.
